# EUROPÄISCHE PATENTSCHRIFT

(11) **EP 1 234 781 B1**
(45) Veröffentlichungstag und Bekanntmachung des Hinweises auf die Patenterteilung: **15.09.2004**
(21) Anmeldenummer: 02011100.1
(22) Anmeldetag: 02.06.1999
(51) Int. Cl.: B65D 75/36, B65D 75/58, B65D 75/32

(54) **Kindersichere Verpackung für Tabletten**
Child-resistant packaging for tablets
Emballage pour comprimés ne présentant pas de danger pour les enfants

(43) Veröffentlichungstag der Anmeldung: 28.08.2002
(62) Teilanmeldung aus: 99810482.2
(73) Patentinhaber: Alcan Technology & Management AG, 8212 Neuhausen am Rheinfall (CH)
(72) Erfinder: Kanscar, Peter, 8057 Zürich (CH); Zellweger, Laurenz, 8045 Zürich (CH); Krohn, Michael, 8049 Zürich (CH); Schmauder, Claudia, 8005 Zürich (CH); Marti, Susanne, 8049 Zürich (CH)

(56) Entgegenhaltungen:
- US-A- 3 924 747
- US-A- 5 242 055

## Beschreibung

Die Erfindung betrifft eine kindersichere Verpackung für Tabletten, Kapseln und dgl. pharmazeutische Produkte, mit einer Blisterverpackung mit wenigstens einem mittels einer durchdrückbaren Deckelfolie verschlossenen Napf zur Aufnahme der Tabletten, wobei die Blisterverpackung in einer Umverpackung zwischen einem Bodenteil und einem Abdeckteil angeordnet ist, wobei der Abdeckteil von einem Verschlussteil überdeckt ist, wobei die Deckelfolie der Blisterverpackung gegen den Abdeckteil gerichtet ist, und wobei bei geschlossener Umverpackung zwischen Bodenteil bzw. Blisterverpackung und Abdeckteil ein erster Haftkleber angeordnet ist.

Die Gefährlichkeit einer unkontrollierten Medikamenteneinnahme ist unbestritten, wobei vor allem Kleinkinder insbesondere beim Herumliegenlassen von Medikamenten dieser potentiellen Gefahr verstärkt ausgesetzt sind.

Zur Verpackung von Tabletten und Kapseln haben sich vor allem Blisterverpakkungen durchgesetzt. Weit verbreitet sind die sogenannten Durchdrückpackungen, bei der die Tablette aus einem Napf im Bodenteil der Verpackung durch eine Deckelfolie hindurchgedrückt wird. Bei anderen bekannten Blisterverpakkungen wird eine Deckelfolie durch Abziehen (Peelen) entfernt. Noch andere Blisterverpackungen weisen eine Kerbe als Aufreisshilfe auf.

Heute bereits genutzte Möglichkeiten zur Erhöhung der Kindersicherheit der genannten Blisterverpackungen für Tabletten und Kapseln bestehen darin, das Öffnen durch Massnahmen zu erschweren, die einen erhöhten Kraftbedarf erfordern, wie z.B. stärkere Durchdrückfolien, erhöhte Klebkraft von Abziehfolien oder hoher Reisswiderstand bei Aufreisskerben.

Verpackungen, die nur mit erhöhtem Kraftaufwand geöffnet werden können, sind zwar kindersicher, können jedoch auch für Senioren ein Problem darstellen.

Kindersichere Verpackungen der eingangs genannten Art sind aus US-A-3 912 082 und US-A-5 242 055 bekannt.

Der Erfindung liegt die Aufgabe zugrunde, eine kindersichere Verpackung der eingangs genannten Art zu schaffen, die von Senioren ohne Schwierigkeiten geöffnet werden kann. Im wesentlichen geht es darum, eine Verpackung so auszugestalten, dass zu deren Öffnung eine Kombinationsfähigkeit erforderlich ist, oder dass simultane oder komplexe Bewegungsabläufe durchgeführt werden müssen.

Zur erfindungsgemässen Lösung der Aufgabe führt, dass der Verschlussteil von einem Aufreissteil übergriffen ist, dass zwischen Bodenteil und Verschlussteil ein zweiter Haftkleber angeordnet ist, wobei der zweite Haftkleber eine gegenüber dem ersten Haftkleber höhere Klebkraft aufweist und der Verschlussteil bei geschlossener Umverpackung um eine erste Falzlinie und beim Öffnen der Umverpackung um eine zweite Falzlinie gefaltet ist, und wobei nach Faltung des Verschlussteils um die zweite Falzlinie der zweite Haftkleber zwischen Verschlussteil und Abdeckteil angeordnet ist.

Der Napf der Blisterverpackung ragt bevorzugt von der durch den Bodenteil gebildeten Ebene nach aussen ab, wobei im einfachsten Fall der Napf der Blisterverpackung eine Öffnung im Bodenteil durchdringt. Besteht der Bodenteil aus einem verformbaren Werkstoff, kann aus diesem ebenfalls ein Napf herausgeformt und der Napf der Blisterverpackung im Napf des Bodenteils angeordnet sein.

Die Umverpackungen lassen sich besonders kostengünstig aus einem einzigen Zuschnitt herstellen.

Wenigstens zwei Verpackungen können zu Mehrportionenpackungen zusammengefasst sein, wobei die einzelnen Verpackungen zu einer Streifenpackung aneinandergereiht und vorzugsweise von der Streifenpackung entlang einer Schwächungslinie, vorzugsweise einer Perforationslinie, abtrennbar sind.

Zur Herstellung der erfindungsgemässen Verpackung können die heute zur Herstellung von Verpackungen bekannten starren, halbstarren und flexiblen Werkstoffe in Form von Blättern, Folien, Laminaten oder anderen Schichtstoffen einer Dicke von wenigen µm bis wenige mm, beispielsweise 8 µm bis 3 mm, verwendet werden. Beispiele für folienförmige Materialien sind Metallfolien wie beispielsweise Aluminiumfolien. Weitere Beispiele für folienförmige Materialien sind Papier, Halbkarton und Karton. Bedeutsam sind insbesondere auch kunststoffhaltige Folien, z.B. auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat. Die kunststoffhaltigen Folien können Monofolien aus Kunststoffen, Laminate aus zwei oder mehreren Kunststofffolien, Laminate aus Metall- und Kunststofffolien, Laminate aus Papieren und Kunststofffolien oder Laminate aus Papieren und Metall- und Kunststofffolien sein. Die einzelnen Schichten der folienförmigen Materialien können mittels Klebstoffen, Kaschierklebern, Haftvermittlern und/oder durch Extrusionsbeschichten, Coextrusion oder Kaschieren usw. aneinander festgelegt werden. Geeignete Kunststofffolien sind beispielsweise nicht orientierte oder axial oder biaxial orientierte Monofolien oder Laminate aus zwei oder mehreren nicht orientierten oder axial oder biaxial orientierten Folien aus Kunststoffen auf der Basis von Polyolefinen, wie Polyethylenen oder Polypropylenen, Polyamiden, Polyvinylchlorid, Polyestern, wie Polyalkylenterephthalaten und insbesondere Polyethylenterephthalat, Cyclo-Olfin-Copolymere (COC) und Prolychlortrifluorethylene (PCTFE, Markenname ACLAR).

Für die Bodenteile von Blisterverpackungen eignen sich vor allem transparente Kunststoffe mit guten Umformeigenschaften wie Polyethylen, Polypropylen, Cyclo-Olefin-Copolymere, Polyvinylchlorid, Polyethylenterephthalat, Polyamid sowie aus den genannten Werkstoffen hergestellte Laminate, z.B. aus PVC und Polychlortrifluorethylen (PCTFE) oder PVC und PVDC (Polyvinyldichlorid).

Für nicht transparente Blisterverpackungen werden beispielsweise Laminate aus einer beidseitig mit einer Kunststofffolie beplankten Aluminiumfolie mit dem beispielsweisen Aufbau Polyamid/Aluminium/PVC oder auch pigmentierte Kunststofffolien eingesetzt. Die Deckelfolie ist üblicherweise eine Aluminiumfolie einer beispielsweisen Dicke von 20µm, die lackiert und/oder mit einem Heisssiegellack beschichtet sein kann.

Alle vorstehend genannten folienförmigen Materialien wie Papier, Halbkarton, Karton und Kunststofffolien in der Form von Monofolien, Laminaten usw. können zumindest eine weitere kontinuierliche Schicht aus gesputterten oder aus dem Vakuum abgeschiedenen keramischen Materialien in einer Dicke von etwa 5 bis 500 nm (Nanometer) aufweisen, beispielsweise Al₂O₃ oder SiOₓ, wobei x eine Zahl zwischen 1.5 und 2 ist. Diese Schichten aus keramischen Materialien haben Barriereeigenschaften und verhindern die Diffusion von Gasen und Wasserdampf durch die Verpackung.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt schematisch in
- - Fig. 1: einen Längsschnitt durch eine Blisterverpackung mit Umverpackung;
- - Fig. 2: eine Draufsicht auf die Umverpackung von Fig. 1 in Blickrichtung y;
- - Fig. 3 - 5: einen Längsschnitt durch die Blisterverpackung mit Umverpakkung von Fig. 1 in aufeinanderfolgenden Öffnungspositionen.

Eine in den Fig. 1 bis 5 dargestellte Umverpackung 100 für eine Blisterverpakkung 102 von im wesentlichen streifenförmiger Gestalt ist mit einem Bodenteil 104, einem Abdeckteil 106, einem Verschlussteil 108 und einem Aufreissteil 120 ausgestattet. Die Blisterverpackung 102 - im gezeigten Beispiel eine Einportionenpackung für eine Tablette 110 - weist einen Bodenteil 112 aus beispielsweise Polyvinylchlorid (PVC) mit einem aus diesem herausgeformten Napf 114 zur Aufnahme der Tablette 110 und eine mit dem Bodenteil 112 versiegelte bzw. verklebte Deckelfolie 116 aus beispielsweise Aluminium auf. Der Napf 114 der Blisterverpackung 102 durchdringt eine dem Umfang des Napfes 114 angepasste Bodenöffnung 118 im Bodenteil 104 der Umverpackung 100 und ragt vom Bodenteil 104 nach aussen ab. Der Bodenteil 112 der Blisterverpackung 102 liegt dem Bodenteil 104 der Umverpackung 100 innenseitig an und ist mit diesem zumindest partiell verklebt. Anstelle der Bodenöffnung 118 kann - sofern der Werkstoff dies erlaubt - aus dem Bodenteil 104 ebenfalls ein Napf herausgeformt sein, d.h. der Napf 114 der Blisterverpackung 102 würde in diesem Fall vom Napf im Bodenteil 104 aufgenommen.

Bodenteil 104, Verschlussteil 108 und Aufreissteil 120 sind als Streifen aus beispielsweise Karton einstückig miteinander verbunden und bei geschlossener Umverpackung 100 unter Bildung einer Doppelschlaufe dreilagig übereinandergelegt, wobei die Faltung so erfolgt, dass die freien Enden des Bodenteils 104 und des Aufreissteils 120 als Greiflaschen 122, 124 in Streifenlängsrichtung seitlich vorstehen. Der folienförmige Abdeckteil 106 aus beispielsweise Polyethylenterephthalat (PET) erstreckt sich unter Abdeckung der Blisterverpakkung 102 über einen Teil des Bodenteils 104 und ist über einen ersten Haftkleber 126 mit dem Bodenteil 104 bzw. mit der Blisterverpackung 102 und mit dem Abdeckteil 106 verklebt. Bei geschlossener Umverpackung 100 ist der Verschlussteil 108 um eine erste Falzlinie k gefaltet und über einen zweiten Haftkleber 128 mit dem darunterliegenden Bodenteil 104 verklebt. Dieser zweite Haftkleber 128 ist in Form eines Querstreifens auf dem Verschlussteil 108 beim Übergang zum Aufreissteil 120 angeordnet. Der dem Aufreissteil 120 anliegende Verschlussteil 108 ist mit diesem über eine im Bereich des Übergangs zum Bodenteil 104 liegende Klebstelle 130 verklebt. Die Klebstelle 130 kann beispielsweise auch über eine Siegelung erfolgen. Der zweite Haftkleber 128 weist eine gegenüber dem ersten Haftkleber 126 zwischen Abdeckteil 106 und Bodenteil 104 höhere Klebkraft auf.

Zur Entnahme der Tablette 110 werden zunächst die Greiflaschen 122, 124 ergriffen und in Pfeilrichtung K beidseitig auseinander gezogen. Bei diesem Vorgang löst sich der Aufreissteil 120 an der Klebestelle 130 vom Verschlussteil 108 und der Verschlussteil 108 vom Bodenteil 104 beim Streifen aus dem zweiten Haftkleber 128. Die zu einem Streifen maximaler Länge auseinandergezogene Umverpackung 100 wird nun in Pfeilrichtung L um eine zweite Falzlinie I zurückgefalzt. Die Lage der Falzlinie I ist hierbei so angelegt, dass nach erfolgtem Falzen der streifenförmig auf dem Verschlussstreifen aufgetragene zweite Haftkleber 128 nunmehr dem Abdeckteil 106 aufliegt und nach leichtem Druck zwischen zwei Fingern mit diesem verklebt ist.

In einem weiteren Öffnungsschritt wird der Aufreissteil 120 ergriffen und durch eine in Pfeilrichtung M durchgeführte Öffnungsbewegung von der Unterlage weggezogen. Da die Klebkraft des zweiten Haftklebers 128 grösser ist als die Kraft des ersten Haftklebers 126, erfolgt bei der Öffnungsbewegung in Pfeilrichtung M eine Trennung zwischen dem Abdeckteil 106 und dem Bodenteil 104 bzw. der Blisterverpackung 102. Bei diesem Vorgang wird die Deckelfolie 116 der Blisterverpackung 102 freigelegt. In dieser Offenstellung kann die Tablette 110 durch Fingerdruck auf den Napf 114 in Pfeilrichtung N durch die Deckelfolie 116 hindurchgestossen und ausgeworfen werden.

## Patentansprüche

1. Kindersichere Verpackung für Tabletten, Kapseln und dgl. pharmazeutische Produkte, mit einer Blisterverpackung (102) mit wenigstens einem mittels einer durchdrückbaren Deckelfolie (116) verschlossenen Napf (114) zur Aufnahme der Tabletten (110), wobei die Blisterverpackung (102) in einer Umverpackung (100) zwischen einem Bodenteil (104) und einem Abdeckteil (106) angeordnet ist, **dadurch gekennzeichnet, dass** der Abdeckteil (106) von einem Verschlussteil (108) überdeckt ist, daß die Deckelfolie (116) der Blisterverpackung (102) gegen den Abdeckteil (106) gerichtet ist, daß bei geschlossener Umverpackung (100) zwischen Bodenteil (104) bzw. Blisterverpackung (102) und Abdeckteil (106) ein erster Haftkleber (126) angeordnet ist, und daß der Verschlussteil (108) von einem Aufreissteil (120) übergriffen ist, dass zwischen Bodenteil (104) und Verschlussteil (108) ein zweiter Haftkleber (128) angeordnet ist, wobei der zweite Haftkleber (128) eine gegenüber dem ersten Haftkleber (126) höhere Klebkraft aufweist und der Verschlussteil (108) bei geschlossener Umverpackung (100) um eine erste Falzlinie (k) und beim Öffnen der Umverpackung (100) um eine zweite Falzlinie (I) gefaltet ist, und wobei nach Faltung des Verschlussteils (108) um die zweite Falzlinie (I) der zweite Haftkleber (128) zwischen Verschlussteil (108) und Abdeckteil (106) angeordnet ist.

2. Verpackung nach Anspruch 1, **dadurch gekennzeichnet, dass** der Napf (114) der Blisterverpackung (102) von der durch den Bodenteil (104) gebildeten Ebene nach aussen abragt.

3. Verpackung nach Anspruch 2, **dadurch gekennzeichnet, dass** der Napf (114) der Blisterverpackung (102) eine Öffnung (118) im Bodenteil (104) durchdringt.

4. Verpackung nach Anspruch 2, **dadurch gekennzeichnet, dass** aus dem Bodenteil (104) ein Napf herausgeformt ist und der Napf (114) der Blisterverpackung (102) im Napf des Bodenteils (104) angeordnet ist.

5. Verpackung nach einem der Ansprüche 1 bis 4, **dadurch gekennzeichnet, dass** die Umverpackung (100) aus einem einzigen Zuschnitt besteht.

6. Doppelpackung, **dadurch gekennzeichnet, dass** sie aus zwei spiegelsymmetrisch angeordneten Teilverpackungen nach einem der Ansprüche 1 bis 5 besteht.

7. Mehrportionenpackung aus wenigstens zwei Verpackungen nach einem der Ansprüche 1 bis 5, **dadurch gekennzeichnet, dass** die einzelnen Verpackungen zu einer Streifenpackung aneinandergereiht und vorzugsweise von der Streifenpackung entlang einer Schwächungslinie, insbesondere einer Perforationslinie, abtrennbar sind.

## Claims

1. Child-resistant package for tablets, capsules and similar pharmaceutical products, comprising a blister pack (102) with at least one cup (114) for receiving the tablets (110) closed by means of a press-through covering film (116), the blister pack (102) being arranged between a bottom part (104) and a cover part (106) in an outer packaging (100), **characterised in that** the cover part (106) is covered by a sealing part (108), the covering film (116) of the blister pack (102) is directed towards the cover part (106), a first pressure-sensitive adhesive (126) is arranged between the bottom part (104) or the blister pack (102) and the cover part (106) when the outer packaging (100) is closed, the sealing part (108) is covered by a tear-off part (120) and a second pressure-sensitive adhesive (128) is arranged between the bottom part (104) and the sealing part (108), the second pressure-sensitive adhesive (128) having higher adhesive strength than the first pressure-sensitive adhesive (126), the sealing part (108) being folded about a first fold line (k) when the outer packaging (100) is closed and being folded about a second fold line (1) when the outer packaging (100) is opened and the second pressure-sensitive adhesive (128) being arranged between the sealing part (108) and the cover part (106) once the sealing part (108) has been folded about the second fold line (1).

2. Package according to claim 1, **characterised in that** the cup (114) in the blister pack (102) projects outwardly from the plane formed by the bottom part (104).

3. Package according to claim 2, **characterised in that** the cup (114) in the blister pack (102) passes through an opening (118) in the bottom part (104).

4. Package according to claim 2, **characterised in that** a cup is formed in the bottom part (104) and the cup (114) in the blister pack (102) is arranged in the cup in the bottom part (104).

5. Package according to one of claims 1 to 4, **characterised in that** the outer packaging (100) consists of one single blank.

6. Double pack, **characterised in that** it consists of two partial packages according to one of claims 1 to 5 arranged in mirror symmetry.

7. Multi-pack consisting of at least two packages according to one of claims 1 to 5, **characterised in that** the individual packages are arranged in a row to form a strip pack and can preferably be separated from the strip pack along a weakening line, in particular a perforated line.

## Revendications

1. Emballage à sécurité enfants pour comprimés, capsules et produits pharmaceutiques analogues, avec un emballage "blister" (102) présentant au moins un godet (114) fermé au moyen d'un film de protection (116) libérable par enfoncement et destiné à recevoir les comprimés (110), où l'emballage "blister" (102) est disposé dans un suremballage (100) entre une partie de fond (104) et une partie de recouvrement (106), la partie de recouvrement (106) est recouverte par une partie de fermeture (108), **caractérisé en ce que** le film de protection (116) de l'emballage "blister" (102) et dirigé vers la partie de recouvrement (106), **en ce que**, lorsque le suremballage (100) est fermé, un premier produit adhésif (126) est disposé entre la partie de fond (104) ou l'emballage "blister" (102) et la partie de recouvrement (106), et **en ce que** la partie de fermeture (108) est recouverte par une partie de déchirement (120), **en ce qu'**un second produit adhésif (128) est disposé entre la partie de fond (104) et la partie de fermeture (108), où le second produit adhésif (128) présente une plus grande force de collage que le premier produit adhésif (126) et la partie de fermeture (108) est pliée suivant une première ligne de pliage (k) lorsque le suremballage (100) et fermé et suivant une seconde ligne de pliage (I) lors de l'ouverture du suremballage (100), et où, après pliage de la partie de fermeture (108) suivant la seconde ligne de pliage (I), le second produit adhésif (128) est disposé entre la partie de fermeture (108) et la partie de recouvrement (106).

2. Emballage selon la revendication 1, **caractérisé en ce que** le godet (114) de l'emballage "blister" (102) dépasse du plan formé par la partie de fond (104) vers l'extérieur.

3. Emballage selon la revendication 2, **caractérisé en ce que** le godet (114) de l'emballage "blister" (102) traverse une ouverture (118) dans la partie de fond (104).

4. Emballage selon la revendication 2, **caractérisé en ce qu'**un godet est formé dans la partie de fond (104), et le godet (114) de l'emballage "blister" (102) est disposé dans le godet de la partie de fond (104).

5. Emballage selon l'une des revendications 1 à 4, **caractérisé en ce que** le suremballage (100) est constitué d'une seule pièce découpée.

6. Emballage double, **caractérisé en ce qu'**il est constitué de deux emballages partiels selon l'une des revendications 1 à 5, symétriquement disposés.

7. Emballage multiportions constitué d'au moins deux emballages selon l'une des revendications 1 à 5, **caractérisé en ce que** les emballages individuels sont reliés ensemble en un emballage en bande continue, et peuvent être de préférence détachés de l'emballage en bande continue le long d'une ligne d'affaiblissement, notamment d'une ligne de perforations.
